# EUROPÄISCHE PATENTSCHRIFT

(11) **EP 0 680 583 B1**
(45) Veröffentlichungstag und Bekanntmachung des Hinweises auf die Patenterteilung: **10.12.1997**
(21) Anmeldenummer: 94905103.1
(22) Anmeldetag: 21.01.1994
(51) Int. Cl.: F23G 7/12, F23G 5/02, F23G 5/20, C10L 9/10

(54) **VERFAHREN ZUM VERBRENNEN EINES IM WESENTLICHEN AUS KUNSTSTOFF BESTEHENDEN ABFALLS, INSBESONDERE PVC-ABFALL**
PROCESS FOR BURNING SUBSTANTIALLY PLASTIC WASTE, IN PARTICULAR PVC WASTE
PROCEDE D'INCINERATION DE DECHETS COMPOSES PRINCIPALEMENT DE MATIERES PLASTIQUES, NOTAMMENT DE DECHETS EN PVC

(30) Priorität: 23.01.1993 DE 4301814
(43) Veröffentlichungstag der Anmeldung: 08.11.1995
(73) Patentinhaber: L. & C. Steinmüller GmbH, D-51641 Gummersbach (DE)
(72) Erfinder: BURKARD, Theo, D-51645 Gummersbach (DE); SCHMID, Christoph, D-51702 Bergneustadt (DE); SOBOLEWSKI, Hans, D-51674 Wiehl (DE)
(74) Vertreter: Carstens, Wilhelm, Dipl.-Phys.
(86) Internationale Anmeldenummer: EP9400156
(87) Internationale Veröffentlichungsnummer: WO9417332

(56) Entgegenhaltungen:
- EP-A- 0 419 992
- WO-A-88/10291
- US-A- 3 716 339
- US-A- 4 953 481
- PATENT ABSTRACTS OF JAPAN vol. 9, no. 42 (M-359) 22. Februar 1985 & JP,A,59 183 209 (KAWASAKI JUKOGYO KK) 18. Oktober 1984

## Beschreibung

Die Erfindung betrifft ein Verfahren zum Verbrennen eines im wesentlichen aus mindestens einen Zuschlagstoff enthaltenden Kunstoff bestehenden Abfalls.

Aus der EP 0 419 992 A2 ist ein Verfahren zur Verbrennung granularer Kunstharzabfälle, insbesondere von lonenaustauschern bekannt, bei dem trockenes Harz, vermischt mit Tonerdegranulat bzw. feuchten Massen zusammen mit Luft in einer Wirbelschicht verbrannt wird. Dabei dient die Zugabe des Tonerdegranulats zur Mischung und dazu spontan gebildete gegebenenfalls aufgekohlte Agglomerate durch die Mahlwirkung der Inertgranulat enthaltenden Mischung wieder zu zerreiben.

Es ist bekannt (DE-Z "Müll und Abfall", 6/84, S. 169 - 175), Kunststoffe, insbesondere PVC-Kunststoffe, getrennt vom Hausmüll einzusammeln und in einer Verbrennungsanlage zu verbrennen. Neben dem Hausmüll fallen Kunststoffe auch als Restprodukte in der Industrie, z. B. bei der Fensterherstellung und dergleichen, Gebäudesanierung oder dergleichen an. Bei der Verbrennung von im wesentlichen aus Kunststoff bestehendem Abfall in einer Verbrennungsanlage mit Rostfeuerung besteht die Gefahr, daß wegen des niedrigen Schmelzpunktes des Kunststoffabfalls, z. B. im Temperaturbereich von 70 - 200 °C, schmelzflüssiger Kunststoff durch den Rost in die Windkästen fällt und somit der Verbrennung entzogen wird.

Kunststoffe enthalten häufig Zuschlagsstoffe. Als Zuschlagsstoffe kommen in Frage: Stabilisatoren in Form von anorganischen Schwermetallsalzen, Metallseifen, insbesondere von Ba, Cd, Pb, Zn, Ca und andere metallorganische Verbindungen. Weiterhin kann PVC auch gegen UV-Licht eingestellt werden, indem UV-Absorber zugesetzt werden. Zur Einfärbung von Kunststoff-Produkten werden anorganische und organische Pigmente zugesetzt. Weiterhin können Weichmacher erforderlich sein. Neben den bisher genannten Zuschlagsstoffen können Kunststoff-Mischungen auch noch weitere Zusatzstoffe enthalten, wie Treibmittel, Haftvermittler, Füllstoffe, Gleitmittel, Antistatika, Fungizide und dergleichen; mengenmäßig kommt den Füllstoffen eine besondere Bedeutung zu, da sie bis zu 50 Gew.-% im Kunststoff, insbesondere in PVC, enthalten sein können.

Bei der Verbrennung von PVC-Kunststoffabfall ist ebenfalls zu berücksichtigen, daß dieser Kunststoffabfall zu einem hohen Anteil aus Chlor besteht.

Es ist die Aufgabe der vorliegenden Erfindung, ein Verfahren der genannten Art anzugeben, bei dem im wesentlichen ein vollständiger Ausbrand gewährleistet ist und zugleich Zuschlagsstoffe sicher in die Verbrennungsrückstände eingebunden werden.

Diese Aufgabe wird dadurch gelöst, daß als Ofen ein Drehrohrofen eingesetzt wird und bei Verbrennung eines mindestens einen Zuschlagsstoff enthaltenden Kunststoffes, insbesondere PVC, als feinteiliges Feststoffadditiv ein solches zugesetzt wird, das mit mit dem Zuschlagsstoff zu einem eluaffesten Verbrennungsrückstand führt.

Durch die Verbrennung im Drehrohrofen und durch die Zugabe des feinteiligen festen Additivs wird die Pyrolysephase bei der Verbrennung des Kunststoffes (Erschmelzen des Kunststoffes, Entweichen und teilweise Ausbrand von flüchtigen Bestandteilen und Verkokung) so beeinflußt, daß der sich bildende Koks den Drehrohrofen nicht zubackt, eine lockere Struktur aufweist so zügig wie möglich ausbrennt. Dies wird im wesentlichen darauf zurückgeführt, daß der Kunststoff sich nach seinem Erschmelzen auf dem feinteiligen Additiv aufsetzt und somit eine wesentlich größere Oberfläche für die weiteren Stufen der Pyrolysephase zur Verfügung steht. Mit anderen Worten: Es bildet sich eine Koksstruktur aus, die zu einem im wesentlichen vollständigen Ausbrand führt. Es wird bevorzugt, daß ein solches Additiv eingesetzt wird, daß auch am Ende der Verbrennung die Schmelztemperatur des mindestens einen Bestandteils nicht erreicht wird. Die Temperatur am Ende des Drehrohrofens kann z. B. im Bereich von 1100 - 1300 °C liegen. Unter der "Schmelztemperatur des Kunststoffes" wird in der Beschreibung und den Ansprüchen auch ein Temperaturfenster verstanden, da bei einer Mischung von unterschiedlichen Kunststoffen nicht von einer einheitlichen Schmelztemperatur der Kunststoffbestandteile ausgegangen werden kann. Das Fenster kann sich zwischen 70 und 200 °C, weiter bevorzugt zwischen 80 und 150 °C erstrecken.

Durch die Verbrennung in einem Drehrohrofen wird eine ausreichende Verweilzeit für die im wesentlichen gleichmäßige Verteilung des erweichten oder geschmolzenen Kunststoffes auf den Teilen des festen Additivs gewährleistet. Die Verbrennung von festen Abfällen, insbesondere Sonderabfällen, Industriemüll oder dergleichen in einem Drehrohrofen ist bereits vorgeschlagen worden, jedoch dürften bei der allgemeinen Verbrennung von Kunststoffabfall Zuback- und Ausbrandprobleme auftreten.

Als feinteiliges festes Additiv wird in bevorzugter Weise ein oder mehrere Additive ausgewählt aus der Gruppe: Quarzsand, Kies, Feinsplitt, Bauxit, Tonerde, oxidische Erze, Glasbruch, Granit, Verbrennungsrückstände, insbesondere Schlacke, Braunkohle, Steinkohle, insbesondere hochflüchtige Steinkohle, zerkleinerte Asphaltstraßenbeläge, Altreifenschnitzel eingesetzt.

Bei einem Teil der vorstehend genannten Additive wird neben dem Additiv zur Einbindung von Zuschlagsstoffen und gegebenenfalls zur Vergrößerung der Oberfläche auch noch ein Brennstoff in das Verfahren eingetragen, falls der Heizwert des Kunststoffabfalls alleine nicht ausreichend ist. Bei Brennstoffen kann ein zusätzlicher Effekt dadurch erzielt werden, daß flüchtige Bestandteile durch Ausgasen ebenfalls zu einer Auflockerung der Koksstruktur und damit zu einem besseren Ausbrand beitragen.

In besonders bevorzugter Weise wird bei der Verbrennung von Kunststoff, der einen alkali- und/oder erdalkalihaltigen F□llstoff aufweist, ein SiO₂- und/oder Al₂O₃-haltiges Additiv verwendet; hierzu bieten sich aus der vorstehend genannten Gruppe an: Quarzsand, Kies, Feinsplitt einerseits oder Bauxit, Tonerde andererseits, sowie die bei der Verbrennung des Kunststoffabfalls anfallenden und ggf. zerkleinerten Verbrennungsrückstände. Auch mit den anderen Zuschlagsstoffen eingebrachten Bestandteile können durch die Silikat- und/oder Aluminatbildung zum Teil eluatfest eingebunden werden.

Des weiteren bietet die Silikat- und/oder Aluminatbildung den Vorteil, daß die angestrebte Rückgewinnung eines Chloranteils mengenmäßig optimiert wird, da bei der Verbrennung es nicht zu einer Bildung von wasserlöslichem Calciumchlorid in größerem Umfange kommen kann.

Es ist sinnvoll, den Kunststoffabfall vor der Verbrennung zu zerkleinern. Auch erscheint es sinnvoll, den Kunststoffabfall und das feste feinteilige Additiv vor Einführung in den Drehrohrofen miteinander zu vermischen. Das Gemisch kann dadurch stabilisiert werden, daß eine benetzende Flüssigkeit zugesetzt wird. Als Benetzungsmittel kann insbesondere eine Calciumchloridlösung verwendet werden, die bei der Reinigung des Rauchgases unter gleichzeitiger Rückgewinnung von Chlorwasserstoff als Ablauge entsteht. Dieser Ablauf kann auch schlammartige Konsistenz aufweisen. Die Rückgewinnung von Chlorwasserstoff bei der PVC-Verbrennung aus dem Rauchgas gehört zum Stand der Technik und muß hier nicht näher beschrieben werden.

Ggf. kann auch eine Ablauge aus der Auslaugungsbehandlung der Verbrennungsrückstände alleine oder in Zumischung mit der Ablauge aus der Rauchgasbehandlung als Mischhilfsmittel eingesetzt werden.

Das erfindungsgemäße Verfahren bietet auch eine einfache Möglichkeit, feinteilige feste Materialien, die mit organischen Verbindungen, insbesondere Chlorkohlenwasserstoffen verunreinigt sind, zu entsorgen, indem sie im erfindungsgemäßen Sinne als feinteilige Additive in den Drehrohrofen eingeführt werden. Hierbei sind insbesondere kontaminierte Böden angesprochen, die von kontaminierten Sanden und/oder Ki.esen gebildet sind.

Eine erfindungsgemäße Verfahrensführung soll nun anhand der beigefügten Figur näher beschrieben werden.

PVC-Abfall 1 wird einem Mischer 2 kontinuierlich oder diskontinuierlich zugeführt. Dieser Mischer kann in verschiedenster Form gestaltet sein, z. B. als Paddelmischer, Mischschnecke, Pflugscharmischer oder dergleichen. In dem Mischer 2 wird der PVC-Abfall mit rückgeführten Verbrennungsrückständen 3, Quarzsand 4 und Braunkohle 5 unter Zugabe von wasserhaltigem Calciumchloridschlamm 6 vermischt. Ggf. kann anstelle des Schlamms auch Wasser 7 alleine zugeführt werden. Es wird darauf aufmerksam gemacht, daß die Figur nur ein Beispiel betrifft; im Lichte der vorstehenden Ausführungen in der Beschreibungseinleitung kann auch die Zuführung eines der feinteiligen festen Additive 3, 4 oder 5 ausreichend sein. Hinsichtlich des aus der Rauchgasreinigung stammendem Calciumchloridschlamms ist es jedoch zweckmäßig, daß er insgesamt in die Verbrennung zurückgeführt werden kann, da dem Calciumchlorid selbst keine nennenswerten Nutzungsmöglichkeiten zuzuordnen sind.

Das Gemisch 7 wird über eine Aufgabeeinrichtung 8 einem Drehrohrofen 9 aufgegeben, der ggf. mit einer Nachbrennkammer versehen sein kann.

Wie bereits vorstehend erwähnt, kommt von den Zuschlagsstoffen zum PVC der Kreide (CaCO₃) mengenmäßig besondere Bedeutung zu. Im Drehrohrofen werden durch die Verwendung von SiO₂-Additiven folgende Reaktionen eingeleitet:

CaCO₃ + SiO₂ = CaSiO₃ + CO₂

CaO + SiO₂ = CaSiO₃.

Durch diese Reaktionen wird eine eluatfeste Ca-Verbindung aufgebaut, und es wird im wesentlichen vermieden, daß es im wesentlichen Umfang zur Calciumchloridbildung kommt. Für den Restanteil an Calciumchloridbildung ergibt sich folgende Gleichung:

CaCl₂ + SiO₂ + H₂O = CaSiO₃ + 2 HCl.

Das durch das PVC mitgeführte Calcium wird in ein nahezu unlösliches Calciumsilikat überführt. Versuche haben ergeben, daß die Reaktion des SiO₂ mit dem Calciumchlorid bei Temperaturen oberhalb 1 000 °C praktisch vollständig von links nach rechts verläuft. Die Verbrennungsrückstände 3, der Sand 4 und die Inertbestandteile der Braunkohle 5 führen zu einer lockeren Struktur des bei der Verbrennung gebildeten Kokses, wodurch ein im wesentlichen vollständiger Ausbrand erreicht wird.

Die aus dem Drehrohr 9 abgezogenen Verbrennungsrückstände 10a werden in einer Verbrennungsrückstands-Behandlungseinrichtung 11 einer an sich bekannten Wäsche und ggf. Schwermetallauslaugung unterzogen. Ein Teil 3 der Verbrennungsrückstände wird nach einer zerkleinernden Aufbereitung 12 - wie vorstehend beschrieben - dem Mischer 2 zugeführt.

Das aus dem Drehrohrofen abgezogene Rauchgas 10b wird einer Rauchgasbehandlungsanlage 13 zugeführt, aus der gereinigtes Rauchgas 14 und Chlorwasserstoff 15 sowie eine Cacl₂-haltige Rauchgasbehandlungsablauge 16 abgezogen werden. Diese Ablauge kann alleine oder zusammen mit der Ablauge 17 der Verbrennungsrückstands-Behandlungsanlage nach einer Schwermetallfällung in den Mischer 2 geführt werden. Bei 18 wird der Teil der eluierfesten Verbrennungsrückstände abgezogen, der nicht zum Mischer zurückgeführt wird. Falls keine Rückführung von Verbrennungsrückständen beabsichtigt ist, wird bei 18 die Menge an Verbrennungsrückständen insgesamt abgezogen.

Insbesondere bei der Verbrennung von PVC-Abfall bietet das erfindungsgemäße Verfahren den Vorteil, daß die Koksstruktur in einer den Ausbrand fördernden Weise aufgelockert wird, daß zumindest ein wesentlicher Teil der im PVC vorhandenen Zuschlagsstoffe in eluatfeste Verbrennungsrückstände überführt wird und daß der bei der Verbrennung entstehende Chlorwasserstoff mit relativ hoher Ausbeute zurückgewonnen werden kann. Es ist selbstverständlich, daß die bei der Verbrennung freigesetzte Wärme durch Wärmetausch mit dem Rauchgas genutzt wird, insbesondere zur Dampferzeugung.

Der Kunststoffabfall besteht im wesentlichen aus Kunststoff, da Verunreinigungen wie Beschlägeteile im Falle von Kunststoffenstern vorhanden sein können, die mit in den Drehrohrofen eingebracht werden.

## Patentansprüche

1. Verfahren zum Verbrennen eines im wesentlichen aus mindestens einen Zuschlagsstoff enthaltenden Kunststoff, insbesondere PVC, bestehenden Abfalls, bei dem der Abfall in einem Ofen unter Zugabe mindestens eines feinteiligen Feststoffadditivs verbrannt wird, das mindestens einen Bestandteil mit einer im Vergleich zur Schmelztemperatur des Kunststoffes höheren Schmelztemperatur aufweist,
bei dem als Ofen ein Drehrohrofen eingesetzt wird und als feinteiliges Feststoffadditiv ein solches zugesetzt wird, das mit dem Zuschlagsstoff zu einem eluaffesten Verbrennungsrückstand führt.

2. Verfahren nach Anspruch 1,
**dadurch gekennzeichnet,** daß ein solches Additiv eingesetzt wird, das auch am Ende der Verbrennung die Schmelztemperatur des mindestens einen Bestandteils nicht erreicht wird.

3. Verfahren nach Anspruch 1 oder 2,
**dadurch gekennzeichnet**, daß ein Additiv ein oder mehrere Additive aus der Gruppe: Quarzsand, Kies, Feinsplitt, Bauxit, Tonerde, oxidische Erze, Glasbruch, Granit, Verbrennungsrückstände, insbesondere Schlacke, Braunkohle, Steinkohle, insbesondere hochflüchtige Steinkohle, zerkleinerte Asphaltstraßenbeläge, Altreifenschnitzel ausgewählt wird.

4. Verfahren nach mindestens einem der Ansprüche 1 - 3,
**dadurch gekennzeichnet**,
daß bei der Verbrennung von Kunststoff, der einen alkali- und/oder erdalkalihaltigen Füllstoff aufweist, ein SiO₂- und/oder Al₂O₃-haltiges Additiv verwendet wird.

5. Verfahren nach mindestens einem der Ansprüche 1 - 3,
**dadurch gekennzeichnet**,
daß als feinteiliges Additiv Verbrennungsrückstände aus der Verbrennung des Kunststoffabfalls selbst eingesetzt werden.

6. Verfahren nach mindestens einem der Ansprüche 1 - 5,
**dadurch gekennzeichnet**,
daß der Kunststoffabfall vor der Verbrennung zerkleinert wird.

7. Verfahren nach mindestens einem der Ansprüche 1 - 6,
**dadurch gekennzeichnet**,
daß der Kunststoffabfall und das feste feinteilige Additiv vor Einführung in den Drehrohrofen miteinander vermischt werden.

8. Verfahren nach mindestens einem der Ansprüche 1 - 7,
**dadurch gekennzeichnet**,
daß das Gemisch eine benetzende Flüssigkeit enthält.

9. Verfahren nach Anspruch 8,
**dadurch gekennzeichnet**,
daß als Flüssigkeit eine Calciumchloridlösung verwendet wird, die bei der Reinigung eines bei der Verbrennung von PVC-Kunststoffabfall entstehenden Rauchgases anfällt.

## Claims

1. Method of burning waste comprised esentially of plastic material, especially PVC, including at least one additional material, with which the waste is burned in a furnace accompanied by the addition of at least a finely ground solid additive having at least one component with a melting temperature higher than the melting temperature of the plastic material, with which as the furnace a revolving turbular furnace is used and as a finely ground solid additive such an additive is added which leads together which the additional material to an eluate resistant residue from the burning.

2. Method according to claim 1,
characterized in that such in additive is used that even at the conclusion of the burning the melting temperature of the at least one component has not been reached.

3. Method according to claim 1 or 2,
characterized in that one additive or a plurality of additives selected from the group: quartz sand, fine gravel, stone chippings, bauxite, pure clay, oxidic ores, waste glass, granite, residue from combustion, especially slag, lignite, bituminous coal, especially highly volatile bituminous coal, asphalt road surface material that hase been crused and chips of old tires is selected.

4. Method according to at least one of the claims 1 - 3,
characterized in that for burning of plastic which includes an alkali or alkaline earth containing, additional material, containing an SiO2 and/or Al₂O₃ - containing additive is used.

5. Method according to at least one of the claims 1 - 3,
characterized in that as a finely ground solid additive residue from the combustion of the waste plastic itself is used.

6. Method according to at least one of the claims 1 - 5,
characterized in that the plastic waste is reduced in size prior to the burning.

7. Method according to at least one of the claims 1 - 6,
characterized in that the plastic waste and the solid finely ground additive are mixed prior to introducing in to the revolving cylindrical furnace.

8. Method according to at least one of the claims 1 - 7,
characterized in that the mixture contains a wetting liquid.

9. Method according to claim 8,
characterized in that as a liquid a calcium chloride solution is used that is produced during the cleaning of a flue gas resulting during the combustion of PVC-plastic waste.

## Revendications

1. Procédé de combustion de déchets composés essentiellement de matières plastiques, en particulier du PVC, contenant au moins un adjuvant, selon lequel les déchets sont brûlés dans un four en ajoutant au moins un additif solide à particules fines qui présente au moins un composant avec une température de fusion plus élevée que celle de la matière plastique, et selon lequel on utilise comme four un four tubulaire tournant, et on ajoute comme additif solide à particules fines un additif qui conduit, avec le adjuvant, à un résidu de combustion résistant à l'élution.

2. Procédé selon la revendication 1, caractérisé en ce que l'on utilise un additif tel, que même à la fin de la combustion, la température de fusion d'au moins un des composants n'est pas atteinte.

3. Procédé selon la revendication 1 ou 2, caractérisé en ce que l'on choisi un additif ou plusieurs additifs parmi : du sable siliceux, du gravier, de la pierre finement concassée, de la bauxite, de l'alumine, des minerais oxydants, des bris de verre, du granite, des résidus de combustion, en particulier des scories, de la lignite, de la houille, en particulier de la houille hautement volatile, des tapis routiers asphaltés broyés, des morceaux de pneus usagés.

4. Procédé selon au moins une des revendications 1 à 3, caractérisé en ce que lors de la combustion de la matière plastique qui présente un composé de charge contenant des métaux alcalins et/ou alcalino-terreux, on utilise un additif contenant du SiO₂ et/ou du Al₂O₃.

5. Procédé selon au moins une des revendications 1 à 3, caractérisé en ce que, comme additif à particules fines, on utilise des résidus de la combustion de déchets de matières plastiques eux-mêmes.

6. Procédé selon au moins une des revendications 1 à 5, caractérisé en ce que les déchets de matières plastiques sont broyés avant la combustion.

7. Procédé selon au moins une des revendications 1 à 6, caractérisé en ce que les déchets de matières plastiques et l'additif solide à particules fines sont mélangés avant leur introduction dans le four tubulaire tournant.

8. Procédé selon au moins une des revendications 1 à 7, caractérisé en ce que le mélange contient un liquide mouillant.

9. Procédé selon la revendication 8, caractérisé en ce que comme liquide, on utilise une solution de chlorure de calcium qui précipite lors du lavage d'un gaz de fumée formé pendant la combustion de déchets de matière plastique PVC.
